# DEMANDE DE BREVET EUROPEEN

(11) **EP 0 318 623 A1**
(43) Date de publication de la demande: **07.06.1989**
(21) Numéro de dépôt: 87440080.7
(22) Date de dépôt: 30.11.1987
(51) Int. Cl.: B66C 3/12, B66C 3/02

(54) **Procédé de levage d'une benne articulée**

(71) Demandeur: Stremez, Gérard, F-06800 Cagnes sur Mer (FR)
(72) Inventeur: Stremez, Gérard, F-06800 Cagnes sur Mer (FR)
(74) Mandataire: Bossard, Jacques-René

(57) **Abrégé**

Procédé de levage d'une benne articulée au moyen d'une grue à un treuil qui commande également l'ouverture des deux parties formant cette benne, ladite benne est munie d'excroissances unciformes au niveau de l'axe d'articulation (3), lesdites excroissances coopérant avec une barre métallique destinée à soulever la benne par les crochets (4) et fixée aux deux extrémités des câbles ou chaînes tracteurs de levage commandés par le treuil de la grue, un second système de câble ou chaîne également commandé par ledit treuil se chargeant de procéder à l'ouverture des demi-bennes par pivotement autour dudit axe d'articulation, les longueurs respectives des deux jeux de câble ou chaîne étant prévues de façon que les deux fonctions de levage et d'ouverture soient réalisées séquentiellement sans interférence gênante, la phase retour du cycle inversant l'ordre des deux fonctions et leurs effets.

## Description

La présente invention concerne un procédé de levage d'une benne articulée au moyen d'une grue à un seul treuil qui commande également l'ouverture des deux parties de ladite benne.

En effet, l'art antérieur fait état de bennes articulées en tôle disposant d'une grande capacité de stockage et qui permettent une augmentation sensible de la vitesse de travail, caractérisées en ce qu'elles se composent de deux parties s'ajustant suivant une section dans un plan vertical médian transversal, lesdites parties s'articulant autour d'un axe situé dans ledit plan. L'étanchéité au repos est assurée par les poids respectifs des demi-bennes qui se plaquent l'une contre l'autre.

Ces bennes comportent en plusieurs endroits des moyens de liaison avec un système de commande à câble dont la fonction est double. En premier lieu, des câbles et chaînes fixés aux quatre coins sont prévus pour assurer l'ouverture de la benne par séparation de deux parties qui pivotent autour de l'axe d'articulation. Ce premier système de câble ou chaîne exerce des efforts aux coins supérieurs, dont les résultantes sur chaque partie ont pour effet de relever la paroi transversale en la ramenant vers l'axe central.

En second lieu, il est nécessaire de prévoir des points d'accrochage pour les câbles et chaînes tracteurs de levage, l'utilisation de la benne impliquant de la soulever pour la déplacer par exemple au-dessus des camions qui procèdent à l'évacuation des matériaux.

A chaque fonction correspond donc un système de câble et chaîne dont la commande est séparée de l'autre afin d'éviter les fausses manoeuvres. Les chantiers qui utilisent les bennes articulées doivent par conséquent recourir à des grues équipées de double treuils qu'il est possible de commander indépendemment l'un de l'autre.

Cependant, le fait que l'utilisation ne soit possible qu'avec des mécanismes à double treuils constitue une limitation importante.

En effet, l'avantage majeur de cette benne est sa rapidité d'exécution : pour un travail égal, la réalisation demande trois fois moins de temps, d'où un profit conséquent. L'argument économique est a priori indiscutable, mais s'il faut en contrepartie investir pour se doter d'une grue à deux treuils, il y a lieu de réfléchir. Au surplus, les calculs prévisionnels de rentabilité sont rendus plus complexes en prenant en compte le poids de cette application dans l'utilisation globale d'une grue.

Enfin, les grues télescopiques, qui constituent une bonne partie du parc en fonctionnement, ne sont disponibles qu'avec un seul treuil. Quand on sait les multiples applications qu'elles pourraient avoir en combinaison avec une benne articulée, par exemple dans les ports, affectées au déchargement des bâteaux, on mesure mieux la limitation.

Le procédé selon l'invention remédie à ces inconvénients en permettant l'utilisation d'une grue à un seul treuil avec une benne articulée.

Bien évidemment, les deux fonctions à assurer, à savoir l'écartement des deux demi-bennes par pivotement autour de l'axe pour que le contenu soit déversé et le levage de la benne, subsistent. Le problème qui se posait était de trouver un moyen de commander deux systèmes à câbles et chaînes investis de fonctions différentes - bien que complémentaires - sans qu'il y ait interférence gênante entre les deux types de fonctionnement, faute de quoi la benne est inutilisable dans ce contexte. C'est-à-dire que lorsque le système de câble et chaîne préposé au levage entre en action, le second système n'a pas d'effet sur la benne et vice-versa, ou du moins pas d'effet susceptible de gêner le bon fonctionnement de l'autre.

Le procédé de l'invention agit à deux niveaux :
- on modifie la forme de la benne en adaptant sur l'axe central des excroissances unciformes qui coopèrent avec une barre métallique qu'on rajoute aux extrémités des deux câbles et chaînes tracteurs destinés au levage, de manière à relier lesdites extrémités.
- on calcule les longueurs respectives des deux jeux de câble ou chaîne remplissant les deux fonctions de façon que la commande du treuil déclenche séquentiellement les deux types de manoeuvre sans interférence gênante. Le cycle complet garde toujours le même ordre : levage - ouverture - fermeture - repose de la benne articulée, la phase retour après exécution du travail comportant deux fonctions à effets inverses des deux décrits auparavant.

On va maintenant décrire l'invention un peu plus en détail, en se référant aux figures annexées, pour lesquelles :
- la figure 1 représente un détail de la modification apportée à la charnière des bennes classiques,
- la figure 2 montre une perspective d'une demi-benne actionnée par les systèmes de câble ou chaîne réalisant les deux types de fonctions.

Comme on l'a vu, les modifications matérielles concernent surtout la fonction levage de la benne (figure 1). Dans la partie supérieure de chaque demi-benne, au niveau de la section de contact avec son homologue, un logement (1) est découpé, qui contient les pièces de tôle (2) réceptrices de l'arbre d'articulation (3). Jusqu'ici, la forme desdites pièces (2) pouvait par exemple prendre l'aspect suivant : un triangle isocèle dont le sommet est arrondi et la base disposée à 45° par rapport à l'horizontale. Proche du sommet, l'orifice circulaire destiné à contenir l'arbre d'articulation (3). L'articulation des deux demi-bennes est réalisée avec trois de ces pièces sur chaque paroi longitudinale de la benne, l'une d'un côté venant s'ajuster entre les deux autres du côté opposé, les axes des orifices étant confondus.

Selon le procédé de l'invention, une ou plusieurs de ces pièces d'articulation est unciforme : la partie supérieure se prolonge en un crochet (4) sous lequel vient se loger la barre métallique reliée au système de levage de la grue. Ces crochets sont disposés sur les deux parois longitudinales opposées de la benne, orientés de la même façon afin que la manoeuvre de levage soit rapide.

La barre métallique est de section quelconque, de longueur correspondant à la largeur de la benne. Elle exerce une action verticale opposée au poids de la benne et du contenu, transmise par les câbles et chaînes du système de levage reliés au treuil.

Toutefois, ces modifications de structure n'interviennent qu'en combinaison avec les systèmes de câbles et chaînes dont on a calculé les longueurs de façon à obtenir les effets désirés. En effet, l'unique treuil qui commande aux deux systèmes à fonctions différentes ne différencie pas ces deux sous-ensembles qui lui sont reliés, et exerce donc la même action sur eux au même moment.

C'est pourquoi il a fallu trouver un moyen de ne pas parasiter la mise en oeuvre d'une fonction par l'autre. Lorsque l'engin fonctionne au levage, la barre métallique passée dans les crochets soulève la benne articulée, les deux câbles et chaînes qui sont fixés à ses deux extrémités sont tendus. Le treuil est en action, et agit donc également sur le jeu de câble ou chaîne destiné à commander l'ouverture de la benne. Il serait désastreux que l'ouverture ait lieu en simultanéité avec le début du levage. Par conséquent, il est impérativement nécessaire que les câbles ou chaînes reliés aux quatre coins de la benne ne soient pas en mesure d'exercer des efforts en leurs points d'application. Ce qui est le cas s'ils ne sont pas tendus. On prévoit donc qu'au repos, la benne reposant sur le sol, leur longueur excède la distance reliant le treuil auxdits points d'application, comme on le voit en figure 2.

Ces câbles ou chaînes sont ainsi "flottants", la valeur de l'excédent de longueur est réglable et dépend de la hauteur à laquelle il faut élever la benne avant de déverser son contenu. Au fur et à mesure que ladite benne prend de la hauteur, les câbles ou chaînes du système d'ouverture se tendent progressivement jusqu'à ce qu'on arrive à l'altitude prévue pour le déversement, altitude à laquelle les deux jeux de câbles ou chaînes sont tendus. Si le treuil continue son action, les deux demi-bennes s'écartent l'une de l'autre.

Inversement, si la benne redescend, les demi-bennes se referment et les câbles ou chaînes d'"ouverture" se détendent dès lors que la fermeture est réalisée.

Bien entendu, l'exemple de mise en oeuvre du procédé ainsi décrit n'est qu'illustratif et ne peut être considéré comme limitatif : ledit procédé englobe également toutes variantes qui entrent dans le cadre de l'invention.

## Revendications

Procédé de levage d'une benne articulée au moyen d'une grue à un treuil qui commande également l'ouverture des deux parties formant cette benne, caractérisé en ce que ladite benne est munie d'excroissances unciformes au niveau de l'axe d'articulation, lesdites excroissances coopérant avec une barre métallique destinée à soulever la benne par les crochets et fixée aux deux extrémités des câbles ou chaînes tracteurs de levage commandés par le treuil de la grue, un second système de câble ou chaîne également commandé par ledit treuil se chargeant de procéder à l'ouverture des demi-bennes par pivotement autour dudit axe d'articulation, les longueurs respectives des deux jeux de câble ou chaîne étant prévues de façon que les deux fonctions de levage et d'ouverture soient réalisées séquentiellement sans interférence gênante, la phase retour du cycle inversant l'ordre des deux fonctions et leurs effets.
